# FASCICULE DE BREVET EUROPEEN

(11) **EP 0 022 739 B1**
(45) Date de publication et mention de la délivrance du brevet: **17.03.1982**
(21) Numéro de dépôt: 80630021.6
(22) Date de dépôt: 02.07.1980
(51) Int. Cl.: C21C 5/30

(54) **Procédé et dispositif pour la mesure du niveau de la scorie dans un récipient métallurgique et pour l'appréciation de son état physique**
Verfahren und Vorrichtung zum Messen des Niveaus der Schlacke in einem metallurgischen Gefäss und zur Beurteilung ihres physischen Zustandes
Process and apparatus for measuring the slag level in a metallurgical vessel and for assessing its physical condition

(30) Priorité: 16.07.1979 LU 81512
(43) Date de publication de la demande: 21.01.1981
(73) Titulaire: ARBED S.A., L-2930 Luxembourg (LU)
(72) Inventeur: Baumert, Jean, L-Esch/Alzette (LU)
(74) Mandataire: Neyen, René (LU)

## Description

La présente invention concerne un procédé et un dispositif pour la mesure du niveau et pour l'appréciation de l'état physique de la scorie dans un récipient métallurgique, notamment dans un convertisseur d'aciérie.

La connaissance du niveau de la scorie dans un convertisseur d'aciérie est importante, tant du point de vue métallurgique, comme paramètre du degré d'avancement de l'affinage, que du point de vue de la sécurité, en vue de prévenir un débordement.

Ainsi le déposant a développé un système de mesure du niveau de la scorie qui permet en même temps une évaluation de la consistance de celle-ci, ce qui constitue une information importante, surtout pour l'affinage de fontes phosphoreuses où une scorie d'une consistance mousseuse était jugée désirable.

Ce système de mesure que le déposant a décrit dans le brevet luxembourgeois N° 71.261, comporte un conduit acoustique thermostatisé qui est disposé au-dessus du convertisseur et qui capte le bruit émis par la lance de soufflage d'oxygène. Après filtrage des fréquences dont l'origine est étrangère aux paramètres qui intéressent pour la mesure proprement dite, on retient un signal dont l'interprétation permet de conclure au degré du bruit absorbé par la scorie et par là au degré du caractère mousseux présent ainsi qu'à son niveau dans le creuset.

Le développement de procédés d'affinage plus élaborés, comme celui décrit dans la demande de brevet luxembourgeois N° 81.207 du 30 avril 1979, qui comporte en plus du soufflage d'oxygène sur la surface du bain un barbotage du bain au moyen de gaz inerte introduit par le fond du creuset, résulte en la formation d'une scorie de consistance essentiellement non-mousseuse, ce qui apporte des avantages considérables, notamment en ce qui concerne le taux de postcombustion du CO au-dessus du bain. Par suite de l'absence d'une scorie mousseuse le système de mesure décrit plus haut n'est plus apte à fournir des résultats facilement interprétables pour déterminer le niveau de la scorie dans le creuset.

La présence d'une scorie plus dense, due à l'effet du barbotage de gaz inerte introduit par le fond du creuset, exige par conséquent l'élaboration d'un système de mesure basé sur des paramètres de mesure autres que le degré d'absorption du bruit émis par la lance de soufflage.

Le but de l'invention consistait donc à proposer un système de mesure du niveau de la scorie et de son état physique, ce système de mesure étant largement indépendant du degré de moussage de la scorie et ses performances étant du moins équivalentes à celles des systèmes connus.

Ce but est pleinement atteint par le procédé de mesure suivant l'invention qui est caractérisé en ce que l'on prévoit à différents niveaux au-dessus du niveau de remplissage du creuset au moins deux prises de pression hydrostatique, balayées par des jets de gaz inerte à débit réglable, que l'on ajuste initialement les pressions desdites prises à des valeurs égales entre elles, que l'on capte ensuite les pressions existant auxdites prises et que l'on détermine le niveau de la scorie dans le creuset en interprétant les déviations des pressions mesurées par rapport à leurs valeurs initiales.

Le balayage des prises au moyen du gaz inerte, qui est de préférence de l'azote, assure que l'embouchure à la face intérieure du réfractaire, dans lequel sont logées les prises de pression, soit toujours dégagée et le moins possible affectée par d'éventuelles éclaboussures.

L'idée qui est à la base de l'invention consiste donc à mesurer et à interpréter les différences de la pression hydrostatique déterminées à plusieurs niveaux bien définis au-dessus du niveau du bain dans le creuset.

Le principe de fonctionnement du procédé est le suivant : On considère par exemple 3 prises de pression, dont 2 (A1 et A2) se trouvent à un même niveau et la 3^{e} (B) est placé à un niveau plus élevé, la différence des niveaux étant égale à H. Les trois prises sont balayées par des débits d'azote tels que les pressions P_{A1}, PA2 et P_{B} soient égales si les prises débouchent librement dans la cavité du creuset, en d'autres termes, en l'absence de scorie. Cette situation se présente entre les phases d'élaboration et on en profite pour aligner les trois pressions à la même valeur avant le début du soufflage.

La prise A1 est choisie comme prise de référence. Son débit d'azote ajusté détermine la valeur de départ de la pression P_{Al}. On annule ensuite les différences P_{A1}-PA2 resp. P_{A1}-P_{B}.

A partir du moment où le niveau de la scorie monte au-dessus du niveau A, les valeurs des pressions P_{A1} et PA2 augmentent à leur tour d'un montant yh, où y est le poids spécifique instantané de la scorie et h est la hauteur dont le niveau de la scorie dépasse le niveau A.

Si la scorie monte au-delà du niveau B, la pression P_{B} s'écarte à son tour de sa valeur initiale.

En principe la différence des indications P_{A1} ou PA2 et P_{B} étant égale à yH, permet de calculer γ, puisque H est connu.

La différence entre l'indication momentanée de P_{A} et sa valeur initiale permet de calculer le niveau absolu de la scorie à partir du moment où celle-ci est supérieure à B.

Dans le but de disposer d'un moyen de contrôle et d'une sécurité supplémentaire on a donc prévu au même niveau A deux prises, qui, en principe, fournissent à tout moment des résultats identiques. En d'autres termes, elles permettent une appréciation relative de leur comportement. Si après quelques campagnes on constate que le comportement des 2 prises est satisfaisant, c'est-à-dire fiable et reproductible, on peut supprimer l'une des prises au niveau A, ainsi que l'appareillage y associé.

Le dispositif nécessaire à la mise en oeuvre du procédé suivant l'invention comprend au moins deux capteurs individuels, qui sont encastrés à deux niveaux différents dans la paroi verticale d'un creuset. Chaque capteur comprend un tube rigide de prise de pression logé dans le réfractaire du creuset lequel tube est rattaché à un tube souple qui traverse la carcasse du creuset et établit la communication avec un instrument conventionnel de mesure de la pression. Suivant l'invention il suffit de munir la carcasse du creuset, ainsi que le réfractaire de perforations suffisantes pour livrer un passage aux tubes rigides resp. souples et de prévoir dans le garnissage, entre la carcasse et le réfractaire, une chambre que traverse le tube souple et de plier ce dernier en U à l'intérieur de ladite chambre. De ce fait la possibilité d'un déplacement relatif entre le réfractaire et la carcasse est donnée sans danger de cisaillement du tube de prise de pression.

D'autres avantages et caractéristiques ressortiront de la description des dessins. Dans ces dessins la fig. 1 représente de manière non-limitative le schéma d'une forme d'exécution préférée d'un capteur de pression suivant l'invention, tandis que la fig. 2 montre un schéma de principe d'une forme d'exécution possible de l'ensemble de mesure.

En fig. 1 on distingue la brique de prise de pression (1), qui peut avoir la taille des briques réfractaires voisines normales et qui contient la prise de pression. Cette prise est constituée par un tube en un matériau réfractaire (11), de préférence céramique, qui conserve sa forme, c'est-à-dire sa section de passage pour le gaz de balayage, aux températures élevées.

Le tube (11) est logé dans un tube métallique (12) le protégeant à l'égard des efforts mécaniques surgissant surtout lors de là cuisson du convertisseur et en début de campagne jusqu'au moment où la cuisson peut être considérée comme terminée. La combinaison des deux tubes, qui s'usent parallèlement avec le réfractaire, doit assurer une perte de charge - due au gaz de balayage - stable et reproductible durant toute la campagne du creuset.

A l'extrémité « froide de la prise de pression est fixé un tube souple (13) par exemple en cuivre qui est plié en U, afin de rattraper un déplacement relatif éventuel entre le réfractaire et la carcasse (5) du creuset.

Du côté du garnissage permanent (30) la brique de prise de pression est logée dans un matelas en fibres réfractaires qui a pour but d'atténuer les efforts de cisaillement auxquels elle risque d'être exposée au niveau de la face séparant les deux couches de réfractaires.

La brique de prise de pression (1) y compris les tubes (11), (12) et (13) sont des éléments d'usure qui sont remplacés lors de chaque maçonnage du creuset. Le travail à exécuter lors de chaque remplacement est d'enlever le bouchon (21), d'insérer le tube (13), de remettre le bouchon (21), de serrer le bourrage (22) afin de rendre la prise étanche vis-à-vis de la carcasse.

La transmission de la pression vers l'instrument de mesure se fait par un tube (41) d'un diamètre suffisamment grand pour qu'il n'y ait pas de perte de charge appréciable due à l'écoulement du fluide de balayage, en l'occurrence de l'azote.

En fig. 2 on distingue les 3 prises de pression A1, A2 et B. Ces prises sont utilement disposées en-dessous du tourillon du creuset. Les prises A1 et A2 se trouvent au même niveau au-dessus de la ligne de remplissage du creuset, tandis que la prise B est placée à une certaine distance au-dessus des prises A1 et A2, la différence entre les niveaux des prises étant égale à H.

Les trois prises sont balayées par des débits d'azote tels que les pressions P_{A1}, PA2 et P_{B} sont égales si les prises débouchent librement dans la cavité du creuset, ce qui est le cas en l'absence de scorie. On ajuste donc les trois pressions à la même valeur avant le début de soufflage et/ou entre les phases de soufflage.

La prise (A1) est choisie comme prise de référence. Le débit d'azote (N2) est ajusté manuellement à l'aide d'un détendeur (D). Ce débit détermine la valeur de départ de la pression (P_{A1})_{'} Deux régulateurs (R) annulent les différences P_{AI}-PA2 resp. P_{AL}-P_{B} par action sur les vannes (VA2) et V_{B}). Cet alignement accompli - opération qui prend quelques secondes - les entrées des régulateurs (R) sont court-circuitées ce qui a pour effet de figer les vannes de réglage dans leur dernière position par exemple par l'intermédiaire de régulateurs de position. En cas de vannes de réglage commandées par un moteur électrique, il suffit de couper la sortie des régulateurs (R) afin de bloquer les vannes dans leur dernière position.

On distingue également les manomètres ou convertisseurs de pression (QA1, QA2 et QB) qui, combinés aux tuyères à détente critique (TA1, TA2 et TB) remplacent avantageusement les débitmètres onéreux.

L'acquisition des données A peut être centralisée en un calculateur qui se charge de la transformation des résultats de mesure en informations significatives pour le personnel de l'aciérie ou en un ordinateur qui assume la conduite de l'élaboration de l'acier.

## Revendications

1. Procédé pour la mesure du niveau et pour l'appréciation de l'état physique de la scorie dans un récipient métallurgique, notamment dans un convertisseur d'aciérie, caractérisé en ce que l'on prévoit à différents niveaux au-dessus du niveau de remplissage du creuset au moins deux prises de pression hydrostatique, balayées par des jets de gaz inerte à débit réglable, que l'on ajuste initialement les pressions desdites prises à des valeurs égales entre elles, que l'on capte ensuite les pressions existant auxdites prises et que l'on détermine le niveau de la scorie dans le creuset en interprétant les déviations des pressions mesurées par rapport à leurs valeurs initiales.

2. Procédé suivant la revendication 1, caractérisé en ce que l'on utilise de l'azote comme gaz inerte.

3. Procédé suivant les revendications 1-2, caractérisé en ce que l'on prévoit trois prises de pression hydrostatique dont deux sont situées à un même niveau, tandis que la troisième est située à un niveau plus élevé de la paroi verticale du creuset.

4. Procédé suivant les revendications 1-3, caractérisé en ce que l'on utilise l'une des deux prises de pression hydrostatique qui sont situées à un même niveau de la paroi verticale du creuset comme prise de référence vis-à-vis de la prise de pression hydrostatique située à un niveau plus élevé et que l'on utilise l'autre des deux prises comme prise de contrôle de la fiabilité de la mesure.

5. Dispositif pour la mise en oeuvre du procédé suivant les revendications 1-4, caractérisé en ce qu'il comprend au moins deux capteurs individuels, qui sont encastrés à deux niveaux différents dans la paroi verticale d'un creuset, chaque capteur comprenant un tube rigide de prise de pression qui est rattaché à un tube souple traversant la carcasse du creuset et établissant la communication avec un instrument conventionnel de mesure de la pression.

6. Dispositif suivant la revendication 5, caractérisé en ce que l'on prévoit dans le réfractaire et dans la carcasse du creuset des perforations suffisantes pour livrer un passage aux tubes rigides resp. souples et que l'on prévoit dans le garnissage, entre la carcasse et le réfractaire, une chambre que traverse librement le tube souple qui est plié en U à l'intérieur de ladite chambre.

7. Dispositif suivant les revendications 5-6, caractérisé en ce que le tube rigide est constitué d'un tube extérieur en métal réfractaire et d'un tube concentrique intérieur en un matériau réfractaire.

8. Dispositif suivant les revendications 5-7, caractérisé en ce que à l'extérieur de la carcasse du creuset le tube souple passe par un bouchon perforé muni d'un bourrage et aboutit dans une chambre fixe, qui est reliée au moyen d'une conduite rigide à un instrument conventionnel de mesure de la pression.

9. Dispositif suivant la revendication 8, caractérisé en ce que la conduite rigide présente un diamètre suffisamment élevé pour minimiser les pertes de charge dues à l'écoulement du fluide de balayage,

10. Dispositif suivant les revendications 5-9, caractérisé en ce que les prises de pression hydrostatique sont disposées en-dessous du tourillon du creuset.

11. Dispositif suivant les revendications 5-10, caractérisé en ce que les instruments de mesure sont reliés à un processeur électronique qui se charge de l'interprétation des signaux de mesure et qui les convertit en signaux de commande.

## Claims

1. A process for measuring the slag level within a metallurgical vessel and for assessing the physical condition of the slag in a metallurgical vessel, especially in a steel converter, characterized in that one provides at different levels above the metal level in the crucible at least two sensors of hydrostatic pressure, which sensors are purged with an inert gas at an adjustable rate, in that one adjusts the initial pressures at said sensors to be identical, in that one further determines the pressures at said sensors and in that one determines the slag level through the deviation of the individual pressures from their initial grade.

2. The process as claimed in claim 1, characterized in that the inert gas is nitrogen.

3. The process as claimed in claims 1-2, characterized in that one provides three sensors of hydrostatic pressure, two of them being arranged at the same level, while the third one is arranged at a higher level in the vertical wall of the crucible.

4. The process as claimed in claims 1-3, characterized in that one uses the first of the two sensors arranged at the same level as a reference with regard to the sensor arranged at the higher level and in that one uses the second of said sensors as a controlling device with regard to the reliability of the measurement.

5. An apparatus for operating the process as claimed in claims 1-4, characterized in that it comprises at least two individual captors, which are lodged in the vertical wall of a crucible at different levels, each sensor comprising a rigid pressure gage tube connected to a flexible tube that extends through the wall and that is connected to a conventional pressure measuring device.

6. The apparatus as claimed in claim 5, characterized in that there are provided in the crucible refractory and in the crucible carcass passages sufficient to receive the rigid resp. the flexible tubes and in that there is provided between the refractory and the carcass a cavity, in which the flexible tube is arranged in a U-shape.

7. The apparatus as claimed in claims 5-6, characterized in that the rigid tube consists of an outer shell of refractory metal and of a concentric inner shell of refractory material.

8. The apparatus as claimed in claims 5-7, characterized in that the portion of the flexible tube that is situated outside of the crucible carcass, is lodged in a perforated plug provided with a packing and extends to a fixed chamber which in turn is connected to a conventional pressure measuring device via a rigid conduit.

9. The apparatus as claimed in claim 8, characterized in that the rigid conduit has a diameter sufficient to minimise pressure drops in the flow of the purging gas.

10. The apparatus as claimed in claims 5-9, characterized in that the sensors are arranged under the crucible trunion.

11. The apparatus as claimed in claims 5-10, characterized in that the pressure measuring devices are connected with an electronic processor, which interprets the signals of the measuring devices and which converts them into appropriate signals of command.

## Patentansprüche

1. Verfahren zum Messen des Spiegels und zur Beurteilung des physikalischen Zustandes der Schlacke in einem metallurgischen Gefäss, insbesondere in einem Stahlkonverter, dadurch gekennzeichnet, dass man auf verschiedenen Höhen über der Füllhöhe des Tiegels wenigstens zwei hydrostatische Druckfühler, die von regelbaren Inertgasströmen durchflossen werden, vorsieht, dass man anfangs die Drücke der vorbesagten Fühler zu gleichen Werten einstellt, dass man anschliessend die Drücke, die an den vorbesagten Fühlern herrschen, misst und dass man den Schlackenspiegel im Tiegel mittels Auslegung der gemessenen Druckabweichungen relativ zu den Anfangswerten bestimmt.

2. Verfahren gemäss Anspruch 1, dadurch gekennzeichnet, dass man als Inertgas Stickstoff verwendet.

3. Verfahren gemäss den Ansprüchen 1-2, dadurch gekennzeichnet, dass man drei hydrostatische Druckfühler vorsieht, von denen zwei auf gleicher Höhe gelegen sind, während der dritte höher an der Vertikalwand des Tiegels gelegen ist.

4. Verfahren gemäss den Ansprüchen 1-3, dadurch gekennzeichnet, dass man einen der zwei hydrostatischen Druckfühler die auf gleicher Höhe der Vertikalwand des Tiegels, relativ zum höher gelegenen hydrostatischen Druckfühler als Referenz-Fühler verwendet und, dass man den anderen der zwei Fühler zum Ueberwachen der Messungszuverlässichkeit verwendet.

5. Vorrichtung zur Anwendung des Verfahrens gemäss den Ansprüchen 1-4, dadurch gekennzeichnet, dass sie wenigstens zwei individuelle Sensoren umfasst, die auf zwei verschiedenen Höhen der Vertikalwand des Tiegels eingebaut sind und dass jeder Sensor ein starres, in ein biegsames Rohr mündendes Druckfühlrohr, das den Tiegelmantel durchquert und so die Verbindung mit einem herkömmlichen Messgerät herstellt, umfasst.

6. Vorrichtung gemäss Anspruch 5, dadurch gekennzeichnet, dass man im feuerfesten Material und im Mantel des Tiegels genügend grosse Oeffnungen vorsieht um den starren resp. biegsamen Rohren Durchgang zu gewähren und dass man im Futter, zwischen dem Mantel und dem feuerfesten Material, eine Kammer vorsieht, die das biegsame Rohr frei durchquert und in der es U-förmig gebogen ist.

7. Vorrichtung gemäss den Ansprüchen 5-6, dadurch gekennzeichnet, dass das starre Rohr aus einem Aussenrohr aus feuerfestem Metall und aus einem konzentrischen Innenrohr aus feuerfestem Material besteht.

8. Vorrichtung gemäss den Ansprüchen 5-7, dadurch gekennzeichnet, dass das biegsame Rohr an dem Aussenmantel des Tiegels einen hohlen, mit einer Dichtmasse versehenen Stopfen durchquert und in einer ortsfesten Kammer mündet, welche mittels einer starren Leitung mit einem herkömmlichen Druckmessgerät in Verbindung steht.

9. Vorrichtung gemäss Anspruch 8, dadurch gekennzeichnet, dass die starre Leitung einen genügend grossen Durchmesser aufweist um den vom Spülgas stammenden Druckabfall klein zu halten.

10. Vorrichtung gemäss den Ansprüchen 5-9, dadurch gekennzeichnet, dass die hydrostatischen Druckfühler unter der Tiegel-Drehachse angebracht sind.

11. Vorrichtung gemäss den Ansprüchen 5-10, dadurch gekennzeichnet, dass die Messinstrumente an einen elektronischen Prozessor angeschlossen sind, welcher die Auswertung der Signale übernimmt und diese in Befehlssignale umwandelt.
